# EUROPÄISCHE PATENTSCHRIFT

(11) **EP 0 422 483 B1**
(45) Veröffentlichungstag und Bekanntmachung des Hinweises auf die Patenterteilung: **12.04.1995**
(21) Anmeldenummer: 90118848.2
(22) Anmeldetag: 02.10.1990
(51) Int. Cl.: B41J 29/13, B41J 29/12

(54) **Schreib- oder ähnliche Büromaschine mit einem Gehäuse**
Typewriter or the like office machine with casing and cover
Machine à écrire ou autre machine de bureau avec boîtier et couvercle

(30) Priorität: 11.10.1989 DE 3933948
(43) Veröffentlichungstag der Anmeldung: 17.04.1991
(73) Patentinhaber: Olympia Office Vertriebsgesellschaft mbH, 26419 Schortens (DE)
(72) Erfinder: Kieling, Reiner, D-2940 Wilhelmshaven (DE)

(56) Entgegenhaltungen:
- EP-A- 0 181 949
- DE-A- 3 009 001
- US-A- 3 191 742
- US-A- 4 808 017
- PATENT ABSTRACTS OF JAPAN vol. 9, no. 316 (M-438)(2039) 12 Dezember 1985; JP-A-60 151075 (S.HATSUTORI) 08.08.1985

## Beschreibung

Die Erfindung betrifft eine Schreib- oder ähnliche Büromaschine mit einem Gehäuse der im Oberbegriff des Patentanspruchs 1 angegebenen Art.

Es ist bei Schreibmaschinen und ähnlichen Maschinen weit verbreitet bekannt, das Gehäuse nach oben durch einen abnehmbaren Deckel abzuschließen. Unterhalb dieses Deckels sind insbesondere das längs der Schreibwalze bewegbare Druckwerk mit den austauschbaren Funktionselementen wie Typenrad und Farbbandkassette angeordnet. Durch Abnahme des Gehäusedeckels wird der freie Zugriff zu diesem Druckwerk gestattet, ohne daß das gesamte Gehäuse vom Gerät abmontiert zu werden braucht. Es ist möglich, den Gehäusedeckel derart auf dem Gerät anzuordnen, daß er von dem Gerät vollkommen abnehmbar ist und zur Seite gelegt werden kann oder aber daß der Deckel über Scharnierelemente am Gehäuse befestigt und nach oben aufklappbar ist. Im geschlossenen Zustand des Gehäusedeckels ist es vorteilhaft und in der aufgeklappten Stellung des Gehäusedeckels ist es erforderlich, diesen in den jeweiligen Lagen durch Verriegelungselemente zu arretieren.

Aufwendigere Schreibmaschinen und Textautomaten sind außerdem mit einer Zeilenanzeigeeinrichtung ausgestattet, die zumindest einige der jeweils zuletzt eingegebenen Schriftzeichen abbildet, bevor sie auf dem Aufzeichnungsträger ausgeschrieben werden. Der Bediener kann anhand dieser Anzeigeeinrichtung seine Zeicheneingabe kontrollieren und erforderlichenfalls vor dem Ausschreiben korrigieren.

Bei bekannten Maschinen (DE-OS 27 42 992 zeigt ein typisches Beispiel einer solchen Maschine) ist die Anzeigeeinrichtung in der den Übergang zwischen hohem Gehäuseteil und niedrigem Gehäuseteil bildenden Frontblende nahe der Tastatur angeordnet. Für einen geübten, blind schreibenden Bediener, dessen Blick auf die Schreibwalze gerichtet ist, um Fortgang und Format seines Textes zu beobachten, hat diese Anordnung zur Folge, daß er den Blick zwischen der hoch liegenden Schreibzeile und der tief liegenden Anzeigeeinrichtung ständig hin- und herwandern lassen muß, um einerseits die Zeicheneingabe zu kontrollieren, solange sie noch korrigierbar ist, andererseits aber auch den Fortgang des Schreibens und damit die Einhaltung der Formatierung zu überwachen.

Durch die in der DE-OS 29 39 184 vorgeschlagene Lösung wird dieser Nachteil beseitigt. Hier ist eine sehr kleine Anzeigeeinrichtung in unmittelbarer Nachbarschaft der Schreibzeile, also im Bereich des Typenträgers, angeordnet, so daß der Bediener die ausgeschriebene Zeile lesen und direkt im Anschluß daran die noch nicht ausgeschriebenen, auf der Anzeigeeinrichtung dargestellten Zeichen weiterverfolgen kann. Die Herstellung und Unterbringung einer solchen Anzeigeeinheit bringt aber wegen der erforderlichen Kleinheit wesentliche technische Probleme mit sich, und darüberhinaus sind die bei einer solchen Anordnung nur sehr klein darstellbaren Zeichen, bedingt durch die im Vergleich mit dem Druckbild schlechte Wiedergabequalität der Anzeige, für den Bediener schwer zu lesen. Ein weiterer Nachteil besteht darin, daß immer nur sehr wenige der zuletzt eingegebenen Zeichen darstellbar sind, weil die Anzeigeeinrichtung wegen ihrer entlang der Zeile verschiebbaren Anordnung auch nur sehr kurz ausgestattet sein kann. Sie stellt somit nur eine Kontroll- und Korrekturhilfe für sofort nach der Eingabe bemerkte Tippfehler dar.

Weiterhin sind aus der US-A-3,191,742 und der EP-A-0 181 949 Gehäuse bekannt, bei denen der Gehäusedeckel mittels einer Parallelführung in dem Gehäuseoberteil in zwei Endstellungen verschiebbar gelagert ist. Auch ist hierbei der Gehäusedeckel dicht über der Tastatur angeordnet.

Der Erfindung liegt die Aufgabe zugrunde, eine Schreib- oder ähnliche Maschine mit einem Gehäuse und einem aus einer Schließstellung in eine auf einem längs der Schreibzeile bewegbaren Schlitten angeordnete Funktionselemente wie Farbbandkassette, Typenrad etc. freigebende Stellung bewegbar gelagerten Gehäusedeckel zu schaffen, durch den bessere Arbeitsbedingungen für die Bedienungsperson geschaffen werden. Diese Aufgabe wird durch die im Patentanspruch 1 gekennzeichnete Erfindung gelöst.

Durch den Gehäusedeckel nach den erfindungsgemäßen Merkmalen wird erreicht, daß der Gehäusedeckel bei dem Schieben in die Öffnungsstellung mit dem Gehäuse verbunden bleibt und dadurch eine leichte Bedienung ermöglicht. Der Gehäusedeckel kann soweit über die Tastatur geschoben werden, daß deren Tasten nicht mehr betätigbar sind. Hierdurch werden Fehlbedienungen oder ungewollte Auslösungen von Funktionen über die Tasten sicher vermieden.

Durch die erfindungsgemäßen Merkmale nach Patentanspruch 2 wird eine umfangreiche und gut lesbare Zeilenanzeigeeinrichtung geschaffen, wobei der Bediener die Blickrichtung in einem nur geringen Umfang zu verändern braucht, um sowohl die Schreibzeile auf dem Aufzeichnungsträger als auch die Darstellung auf der Anzeigeeinrichtung zu beobachten. Es kann eine weitgehend natürliche Körperhaltung eingenommen und beibehalten werden, wodurch eine übermäßige Flexion der Nackenwirbel und eine Verkrampfung der Rückenmuskulatur vermieden wird. Die Arbeit ist für den Bediener erheblich ermüdungsfreier, und Erkrankungen der Nackenwirbelsäule und der Rückenmuskulatur werden vorgebeugt.

Da außerdem die Darstellung der zeichen auf der Anzeigeeinrichtung groß und deutlich erfolgen kann, wird auch eine allzu schnelle Augenermüdung verhindert.

Weitere vorteilhafte Ausgestaltungen des Erfindungsgegenstandes sind den weiteren Unteransprüchen zu entnehmen. Die Erfindung wird anhand eines Ausführungsbeispiels im folgenden näher beschrieben. Es zeigen:
- Figur 1: eine Schreibmaschine in schaubildlicher Darstellung,
- Figur 2: ein Teil einer Schreibmaschine nach Figur 1 mit geöffnetem Gehäusedeckel und
- Figuren 3 und 4: Einzelheiten aus Figur 1.

Die Figur 1 zeigt ein Gehäuse 1 einer Schreibmaschine mit einem in einem Gehäuseoberteil 3 zwischen einer Schreibwalze 5 und einer Tasten 7 aufweisen Tastatur 9 angeordneten Gehäusedeckel 11. Dieser Gehäusedeckel 11 ist auseiner Schließstellung in eine auf einem längs der Schreibwalze 5 bewegbaren Schlitten 13 angeordneten Funktionselemente wie Farbbandkassette 15, Typenrad 17 etc. freigebenden Öffnungsstellung bewegbar gelagert. Ein Papierblatt 19 ist in bekannter Weise über die antreibbare Schreibwalze 5 transportierbar und über eine Papierführung 21 ableitbar. Der Gehäusedeckel 11 ist mittels einer Parallelführung in dem Gehäuseoberteil 3 in die beiden Endstellungen verschiebbar gelagert und liegt in der Öffnungsstellung dicht über die Tasten 7 der Tastatur 9 derart, daß die Tasten 7 der Tastatur 9 durch die Bedienungsperson nicht mehr betätigbar sind.

Weiterhin weist der Gehäusedeckel 11 eine rechteckförmige Aussparung 23 auf, in der eine mindestens eine vollständige Zeile anzeigende Zeilenanzeigevorrichtung 25 verschwenk- und verrastbar gelagert ist. Die als Display bekannte Zeilenanzeigevorrichtung 25 ist über ein Leitkabel 27 mit einer auf der Bodenplatte 29 des Gehäuses 1 fest angeordneten Steuervorrichtung elektrisch verbunden.

Die Zeilenanzeigevorrichtung 25 besteht aus einem mehrere Zeilen darstellenden Display, das in einem Rahmen 31 eingebettet angeordnet ist. Dieser Rahmen 31 weist mittig an den Seiten 33, 35 Lagerzapfen 37, 39 auf, die in Lagerbohrungen 41, 43 des Gehäuseoberteiles 3 schwenkbar gelagert sind. Um den Rahmen 31 mit dem Display 25 stufenlos in jeder Einstellage arretieren zu können, ist der Rahmen 31 an einer Unterseite 45 einer Längsseite 47 mit einem vorstehenden Bremsarm 49 versehen, welcher durch zwei gegeneinander federnde Bremsnocken 51, 53 eines Bremsgliedes (55) aus Kunststoff beaufschlagt wird. Die Bremsnocken 51, 53 sind mit den freien Enden von an dem gabelförmig ausgebildeten Bremsglied 55 angeordneten Haltearmen 57, 59 einstückig ausgebildet. Das Bremsglied 55 ist mittels eines Rastzapfens 61 in einer Bohrung 63 des Gehäusedeckels 11 verrastbar angeordnet, Um eine lange Lebensdauer der Federwirkung der Haltearme 57, 59 zu gewährleisten, werden die Haltearme 57, 59 mit den Bremsnocken 51, 53 durch einen Sprengring 65 gengeneinander gepreßt.

Die Parallelführung zum Verschieben des Gehäusedeckels 11 weist zwei Schwenkhebel 67, 69 auf, von denen je ein Schwenkhebel 67, 69 an den beiden Seiten im Maschinengestell gelagert ist. Die Schwenkhebel 67, 69 sind je über einen Verbindungsarm 71, 73 mit dem Gehäusedeckel 11 in Nähe der vorderen Längskante 75 gelenkig verbunden. Andererseits weist die Parallelführung im Bereich der hinteren Längsseite 77 des Gehäusedeckels 11 an dessen Unterseite 79 Führungen 81, 83 auf, welche auf Führungskanten 85, 87 des Gehäuseoberteiles 3 gleitbar gelagert sind. Diese Führungskanten 85, 87 sind die Seitenkanten in der Öffnung 89 für den Gehäusedeckel 11 in dem Gehäuseoberteil 3.

Die Schwenkhebel 67, 69 weisen je einen Einhägearm 91, 93 für als Verriegelungsglieder dienende Federn 95, 97 auf, welche mit ihren anderen Enden derart in Einhängungen 99, 101 der Bodenwanne 29 derart eingehängt sind, daß die Federn 95, 97 beim Verschieben des Gehäusedeckels 11 in die beiden Endstellung über eine Totpunktlage verschwenkt werden. Hierdurch wird eine sichere Verriegelung des Gehäusedeckels in den beiden Endlagen gewährleistet, ohne daß dazu besondere Rastelemente erforderlich sind.

Um ein Verkanten des Gehäusedeckels 11 beim Verschieben in eine der Endlagen zu verhindern, sind die beiden Schwenkhebel 67, 69 mit einer gemeinsamen Drehachse 103 fest verbunden, welche in der Boden wanne 29 drehbar gelagert ist. Außerdem weist ein Schwenkhebel 69 einen Amschlagarm 105 für einen Schalter 107 in der Bodenwanne 29 auf, über den (107) die Stromzufuhr zu den Bauelementen in der Maschine unterbrechbar ist. Hierdurch wird gewährleistet, daß bei geöffnetem Gehäusedeckel 11 keine Funktionen auslösbar sind.

## Patentansprüche

1. Schreib- oder Büromaschine mit einem Gehäuse, dessen Gehäuseoberteil einen zwischen einer Schreibwalze und einer Tastatur angeordneten Gehäusedeckel aufweist, der aus einer Schließstellung in eine auf einem längs der Schreibwalze bewegbaren Schlitten angeordnete Funktionselemente wie Farbbandkassette, Typenrad etc. freigebende Öffnungsstellung bewegbar gelagert ist, wobei der Gehäusedeckel mittels einer Parallelführung in dem Gehäuseoberteil in die beiden Endstellungen verschiebbar gelagert ist und in der Öffnungsstellung dicht über der Tastatur angeordnet ist, **dadurch gekennzeichnet**, daß der verschiebbare Gehäusedeckel (11) in der die Funktionselemente freigebenden Öffnungsstellung die Tasten (7) der Tastatur (9) derart abdeckt, daß die Tasten (7) durch die Bedienungsperson nicht betätigbar sind.

2. Maschine nach Anspruch 1, **dadurch gekennzeichnet**, daß der Gehäusedeckel (11) eine rechteckförmige Aussparung (23) aufweist, in der eine mindestens eine vollständige Zeile anzeigende Zeilenanzeigevorrichtung (25) verschwenk- und verrastbar angeordnet ist.

3. Maschine nach Anspruch 1 oder 2, **dadurch gekennzeichnet**, daß die Zeilenanzeigevorrichtung (25) aus einem mehrere Zeilen darstellenden Display besteht, das in einem Rahmen (31) eingebettet angeordnet ist, und daß der Rahmen (31) mittig an den Seiten (33, 35) Lagerzapfen (37, 39) aufweist, die in Lagerbohrungen (41, 43) des Gehäuseoberteiles (3) schwenkbar gelagert sind, und daß der Rahmen (31) an der Unterseite (45) einer Längsseite (47) einen vorstehenden Bremsarm (49) aufweist, welcher durch zwei gegeneinander federnde Bremsnocken (51, 53) eines Bremsgliedes (55) aus Kunststoff beaufschlagt wird.

4. Maschine nach Anspruch 3, **dadurch gekennzeichnet**, daß die Bremsnocken (51, 53) mit den freien Enden von an dem gabelförmig ausgebildeten Bremsglied (55) angeordneten Haltearmen (57, 59) einstückig ausgebildet sind.

5. Maschine nach Anspruch 4, **dadurch gekennzeichnet**, daß die Haltearme (57, 59) mit den Bremsnocken (51, 53) durch einen Sprengring (65) zueinander preßbar sind.

6. Maschine nach einem der vorhergehenden Ansprüche, **dadurch gekennzeichnet**, daß die Parallelführung durch zwei Schwenkhebel (67, 69), von denen je ein Schwenkhebel (67, 69) an den beiden Seiten im Maschinengestell gelagert und mit einem Verbindungsarm (71, 73) mit dem Gehäusedeckel (11) in Nähe der vorderen Längsseite (75) gelenkig verbunden ist, und durch im Bereich der hinteren Längsseite (77) an der Unterseite (79) des Gehäusedeckels (11) angeordnete Führungen (81, 83), welche auf Führungskanten (85, 87) des Gehäuseoberteiles (3) gleitbar gelagert sind.

7. Maschine nach Anspruch 6, **dadurch gekennzeichnet**, daß die Führungskanten (85, 87) die Seitenkanten in der Öffnung (89) für den Gehäusedeckel (11) in dem Gehäuseoberteil (3) bilden.

8. Maschine nach Anspruch 7, **dadurch gekennzeichnet**, daß die Schwenkhebel (67, 69) je einen Einhängearm (91, 93) für als Verriegelungsglieder dienende Federn (95, 97) aufweisen, welche mit ihren anderen Enden derart in Einhängungen (99, 101) der Bodenplatte (29) eingehängt sind, daß die Federn (95, 97) beim Verschieben des Gehäusedeckels (11) in die beiden Endlagen über eine Totpunktlage gebracht werden.

9. Maschine nach Anspruch 8, **dadurch gekennzeichnet**, daß die beiden Schwenkhebel (67, 69) mit einer gemeinsamen Drehachse (103) fest verbunden sind.

10. Maschine nach Anspruch 8 oder 9, **dadurch gekennzeichnet**, daß ein Schwenkhebel (69) einen Anschlagarm (105) für einen Schalter (107) zur Unterbrechung der Stromzufuhr in der Bodenwanne (29) aufweist.

## Claims

1. Typewriter or office machine having a housing, the top part of which has a housing cover disposed between a platen and a keyboard and supported so as to be movable out of a closed position into an open position exposing operating elements, such as typewriter ribbon cassette, type wheel etc., disposed on a carriage movable along the platen, the housing cover being supported by means of a parallel guide in the top housing part so as to be displaceable into the two end positions and, in the open position, being disposed just above the keyboard, characterized in that the displaceable housing cover (11) in the open position, exposing the operating elements covers the keys (7) of the keyboard (9) in such a way that the keys (7) are not operable by the user.

2. Machine according to claim 1, characterized in that the housing cover (11) has a rectangular recess (23), in which a line display device (25) displaying at least one complete line is disposed so as to be capable of swivelling and locking.

3. Machine according to claim 1 or 2, characterized in that the line display device (25) comprises a display of a plurality of lines which is disposed embedded in a frame (31), and that the frame (31) centrally at its sides (33,35) has journals (37,39) which are supported so as to be capable of swivelling in bearing bores (41,43) of the top housing part (3), and that the frame (31) at the underside (45) of one longitudinal side (47) has a projecting break arm (49), which is acted upon by two break cams (51,53) of a plastic break member (55) which spring towards one another.

4. Machine according to claim 3, characterized in that the break cams (51,53) are integrally formed with the free ends of retaining arms (57,59) disposed on the fork-shaped brake member (55).

5. Machine according to claim 4, characterized in that the retaining arms (57,59) with the break cams (51,53) may be pressed towards one another by a spring ring (65).

6. Machine according to one of the preceding claims, characterized in that the parallel guide by two swivelling levers (67,69), of which one swivelling lever (67,69) is supported on each side in the machine frame and is hinge-connected by a connection arm (71,73) to the housing cover (11) in the vicinity of the front longitudinal side (75), and by guides (81,83) which are disposed in the region of the rear longitudinal side (77) on the underside (79) of the housing cover (11) and are slidably supported on guide edges (85,87) of the top housing part (3).

7. Machine according to claim 6, characterized in that the guide edges (85,87) form the side edges in the opening (89) for the housing cover (11) in the top housing part (3).

8. Machine according to claim 7 characterized in that the swivelling levers (67,69) each have a securing arm (91,93) for springs (95,97) serving as locking members, which are secured by their other ends in suspension fastenings (99,101) of the base plate (29) in such a way that the springs (95,97) during displacement of the housing cover (11) into the two end positions are moved over a dead centre position.

9. Machine according to claim 8, characterized in that the two swivelling levers (67,69) are firmly connected to a common axis of rotation (103).

10. Machine according to claim 8 or 9, characterized in that one swivelling lever (69) has a stop arm (105) for a switch (107) for interrupting the power supply in the base tray (29).

## Revendications

1. Machine à écrire ou autre machine de bureau comportant un boîtier dont la partie supérieure présente un couvercle disposé entre un cylindre d'écriture et un clavier, couvercle qui est monté de façon à pouvoir être déplacé d'une position de fermeture à une position d'ouverture dégageant des éléments de fonction disposés sur une fente mobile le long du cylindre d'écriture, comme une cassette de ruban, un disque d'impression ou marguerite, etc., le couvercle du boîtier étant monté, à l'aide d'un guidage parallèle dans la partie supérieure du boîtier de façon à pouvoir coulisser pour parvenir aux deux positions extrêmes et étant, dans la position d'ouverture, disposé de façon étanche par-dessus le clavier, machine caractérisée en ce que le couvercle (11) de boîtier, capable de coulisser, recouvre, dans la position d'ouverture dégageant les éléments de commande de fonction, les touches (7) du clavier (9) de manière que la personne utilisatrice ne puisse actionner les touches (7).

2. Machine selon la revendication 1, caractérisée en ce que la couvercle (11) du boîtier présente un évidement (23) rectangulaire, dans lequel est disposé, de manière à pouvoir être balayé et bloqué, au moins un dispositif (25) d'affichage de ligne montrant une ligne complète.

3. Machine selon la revendication 1 ou 2, caractérisée en ce que le dispositif (25) d'affichage de ligne consiste en un affichage ("display") montrant plusieurs lignes, ce dispositif étant disposé encastré dans un cadre (31) et en ce que la cadre (31) présente au milieu de ses côtés (33, 35) des tourillons (37,39) qui sont montés pivotants dans des trous de montage (41, 43) ménagés dans la partie supérieure (3) du boîtier; et en ce que la cadre (31) présente, sur le côté inférieur (45) d'un côté long (47), un bras (49) saillant de freinage qui peut être sollicité par deux cames ou ergots de frein (51, 53), exerçant l'un sur l'autre un effet de ressort élastique, d'un organe (55) de frein en matière plastique.

4. Machine selon la revendication 3, caractérisée en ce que les cames ou ergots (51, 53) de frein sont réalisés en une seule pièce avec les extrémités libres de bras de support (57, 59) agencées sur l'organe de frein (55) réalisé fourchu.

5. Machine selon la revendication 4, caractérisée en ce que les bras de support (57, 59) peuvent être pressés avec les ergots de frein (51, 53) l'un vers l'autre par un anneau (65) de bandage.

6. Machine selon l'une des revendications précédentes, caractérisée en ce que le guidage parallèle est réalisé grâce à deux leviers pivotants (67, 69), dont chaque levier pivotant (67, 69) est monté sur chacun des deux côtés du bâti de la machine et est relié de façon articulée, par un bras (71, 73) de liaison, au couvercle (11) du boîtier, au voisinage du long côté (75) avant, et par des organes de guidage (80, 83), disposés, dans la zone du long côté (77) arrière, sur le côté inférieur (79) du couvercle (11) du boîtier, ces organes étant montés coulissants sur des arêtes ou des bords (85, 87) de guidage ménagés sur la partie supérieure (3) du couvercle.

7. Machine selon la revendication 6, caractérisée en ce que les bords de guidage (85, 87) forment les bords latéraux dans l'ouverture (89) prévue pour le couvercle (11) de boîtier dans la partie supérieure (3) de ce boîtier.

8. Machine selon la revendication 7, caractérisée en ce que chacun des leviers pivotants (67, 69) présente un bras (91, 93) auquel peuvent être suspendus des ressorts (95, 97) servant d'organes de verrouillage, ressorts qui sont accrochés, par leur autre extrémité, dans des logements d'accrochage (99, 101) ménagés dans la plaque de base (29), de manière que les ressorts (95, 97) peuvent être portés au-delà d'une position de point mort quand on déplace le couvercle (11) du boîtier pour le faire parvenir à l'une de ses deux positions extrêmes.

9. Machine selon la revendication 8, caractérisée en ce que les deux leviers pivotants (67, 69), sont reliés à demeure ou calés sur un axe (103) commun de rotation.

10. Machine selon la revendication 8 ou 9, caractérisée en ce qu'un levier pivotant (69) présente un bras de butée (105) pour un commutateur (107) destiné à interrompre l'alimentation en courant (électrique) de la cuvette inférieure (29).
